# EUROPÄISCHE PATENTSCHRIFT

(11) **EP 1 646 139 B1**
(45) Veröffentlichungstag und Bekanntmachung des Hinweises auf die Patenterteilung: **14.12.2016**
(21) Anmeldenummer: 05450162.2
(22) Anmeldetag: 06.10.2005
(51) Int. Cl.: B25H 1/14

(54) **Stellvorrichtung, insbesondere für einen Arbeitstisch**
Actuating device, particularly for a work table
Dispositif d'actionnement, en particulier pour une table de travail

(30) Priorität: 11.10.2004 AT 16872004
(43) Veröffentlichungstag der Anmeldung: 12.04.2006
(73) Patentinhaber: Logicdata Electronic & Software Entwicklungs GmbH, 8523 Frauental (AT)
(72) Erfinder: Koch, Walter, 8541 Schwanberg (AT)
(74) Vertreter: Patentanwaltskanzlei Hübscher

(56) Entgegenhaltungen:
- EP-A- 0 304 574
- EP-A- 0 458 052
- EP-A- 1 257 049
- DE-U1- 29 620 516

## Beschreibung

Die Erfindung bezieht sich auf eine Stellvorrichtung, insbesondere für einen Arbeitstisch, mit wenigstens einem Stelltrieb, dessen mit einem Drehschrittgeber ausgerüsteter elektrischer Antriebsmotor über ein Motorkabel an eine Steuereinrichtung ansteckbar ist, die eine Leistungsstufe für den Antriebsmotor und eine an den Drehschrittgeber angeschlossene Auswerteschaltung für den Stellweg des Stelltriebes mit einem Speicher für vorgegebene Stellwege umfaßt.

Um bei verstellbaren Arbeitstischen Beschädigungen zu vermeiden, die durch ein Nichteinhalten vorgegebener Stellwege verursacht werden, werden Stellvorrichtungen eingesetzt, bei denen die Stellwege durch ein Abschalten der elektrischen Antriebsmotoren für die Stelltriebe begrenzt werden. Werden die maximal zulässigen Stellwege nicht durch Endschalter, sondern durch eine entsprechende Vorgabe maximaler Stellwege an die Steuereinrichtung für die Antriebsmotoren bestimmt, indem die jeweiligen Stellwege mit Hilfe eines den Antriebsmotoren zugehörigen Drehschrittgebers in einer angeschlossenen Auswerteschaltung ermittelt und mit den abgespeicherten maximalen Stellwegen verglichen werden, so muß zunächst die Wegerfassung über die Auswerteschaltung durch einen Steuerungsabgleich auf eine bestimmte Ausgangsstellung des Stelltriebes bezogen werden, die auch der Vorgabe der maximal zulässigen Stellwege zugrunde liegt. Dieser Bezug geht allerdings beim Auswechseln eines Antriebsmotors verloren, so daß mit einem Motorwechsel ein Steuerungsabgleich erforderlich wird. Da jedoch die Steuerungseinrichtung nicht zwischen einem Motorwechsel und einem bloßen Abstecken eines Motors oder einem Stromausfall unterscheiden kann, wird aus Sicherheitsgründen nach jeder Stromunterbrechung ein Steuerungsabgleich empfohlen werden.

Zur wirtschaftlichen Herstellung eines aus einem Motor und einem Steuergerät bestehenden elektromechanischen Antriebs ist es bekannt (DE 296 20 516 U1), im Steuergerät die auf unterschiedliche Bautypen des Motors bezogenen Motorkenndaten abzuspeichern und die Motoren mit einer Motorkennung in Form eines Widerstandes im Motorkabel zu versehen, so daß die den Bautypen entsprechenden Motorkenndaten dem jeweiligen Motor zugeordnet werden können. Obwohl mit dieser Maßnahme sich bei einem gleichbleibenden Steuergerät elektromechanische Antriebe mit Motoren unterschiedlichster Bauart in einfacher Weise zusammenstellen lassen, kann mit Hilfe eines solchen Antriebs keine Anregung dafür gegeben werden, wie ein Steuerungsabgleich für durchzuführende Stellwege vorgenommen werden soll.

Der Erfindung liegt somit die Aufgabe zugrunde, eine Stellvorrichtung der eingangs geschilderten Art, insbesondere für einen Arbeitstisch, so auszugestalten, daß ein Steuerungsabgleich nur dann angezeigt wird, wenn er auch tatsächlich notwendig ist.

Die Erfindung löst die gestellte Aufgabe dadurch, daß das Motorkabel mit einem eine Motorkennung bildenden elektrischen Widerstand versehen ist, daß die Auswerteschaltung eine Meßstufe und einen Speicher für den bei einem Steuerungsabgleich gemessenen Widerstandswert für die Motorkennung aufweist und daß die Steuereinrichtung an eine über eine Vergleicherstufe für den jeweils gemessenen und den abgespeicherten Widerstandswert ansteuerbare Anzeigeeinrichtung für einen notwendigen Steuerungsabgleich angeschlossen ist.

Da zufolge dieser Maßnahmen in einfacher Weise eine Motorkennung durch einen elektrischen Widerstand ermöglicht wird, dessen Widerstandswert über die Auswerteschaltung ohne weiteres erfaßt werden kann, kann durch einen Vergleich des jeweils erfaßten Widerstandswertes für die Motorkennung mit einem im Zuge des letzten Steuerungsabgleiches abgespeicherten Widerstandswert in vorteilhafter Weise ein allfälliger Motorwechsel erkannt und angezeigt werden, so daß der Steuerungsabgleich nur nach einem Motorwechsel, nicht aber nach einer bloßen Stromunterbrechung angezeigt wird. Umfaßt die Anzeigeeinrichtung eine Eingabeeinrichtung für einen Steuerungsabgleich, so kann der notwendige Steuerungsabgleich nach seiner Anzeige unmittelbar über die Eingabeeinrichtung durchgeführt werden.

Die Motorkennung durch den hiefür vorgesehenen elektrischen Widerstand des Motorkabels kann außerdem zur Anpassung des Steuerprogramms für die Stellvorrichtung an unterschiedliche Arten von Antriebsmotoren genützt
werden. Zu diesem Zweck kann die Steuereinrichtung einen in Abhängigkeit vom gemessenen Widerstandswert des Motorkabels auslesbaren Programmspeicher für an unterschiedliche Arten von Antriebsmotoren angepaßte Steuerparameter, beispielsweise für Stellwege, aufweisen, so daß beim Einsatz einer entsprechenden Antriebsmotorart die Steuereinrichtung über die Motorkennung automatisch auf die für diese Antriebsmotorart vorgegebenen Steuerparameter abgestimmt werden kann, indem das der Motorkennung zugeordnete Steuerprogramm aus dem Programmspeicher in die Steuereinrichtung geladen wird. Damit wird es möglich, beispielsweise unterschiedliche Drehzahlen, Stellwege oder andere für eine Motorart charakteristische Steuerparameter automatisch steuerungstechnisch zu berücksichtigen.

In der Zeichnung ist der Erfindungsgegenstand beispielsweise dargestellt, und zwar wird eine erfindungsgemäße Stellvorrichtung für einen Arbeitstisch in einem vereinfachten Blockschaltbild gezeigt.

Die dargestellte Stellvorrichtung weist einen Stelltrieb 1 beispielsweise zum Einstellen der Tischplatte eines Arbeitstisches der Höhe nach mit einem elektrischen Antriebsmotor 2 auf, der über ein Motorkabel 3 an eine Steuereinrichtung 4 angeschlossen ist, die zu diesem Zweck eine mehrpolige Steckaufnahme 5 für den Kabelstecker 6 besitzt. Die Steuereinrichtung 4 umfaßt eine über eine Versorgungsleitung 7 an ein Stromnetz anschließbare Leistungsstufe 8, die zur Steuerung des Antriebsmotors 2 über eine Steuerstufe 9 beaufschlagt wird. Diese Steuerstufe 9 kann in herkömmlicher Weise über einen Eingang 10 auch von Hand aus oder über eine Fernsteuerung bedient werden.

Der Antriebsmotor 2 ist mit einem Drehschrittgeber 11 ausgerüstet, dessen Ausgangssignale über das Motorkabel 3 an eine Auswerteschaltung 12 der Steuereinrichtung 4 übertragen werden. Diese Auswerteschaltung 12 erfaßt die jeweiligen Stellwege des Stelltriebes 1 mit Hilfe des Drehschrittgebers 11 des Antriebsmotors 2 und vergleicht sie in herkömmlicher Art mit vorgegebenen maximalen Stellwegen, die in einem Speicher 13 abgespeichert sind. Wird der jeweils abgespeicherte maximale Stellweg erreicht, so wird der Antriebsmotor 2 durch eine entsprechende Beaufschlagung der Leistungsstufe 8 über die Steuerstufe 9 abgeschaltet. Voraussetzung hiefür ist, daß der über den Drehschrittgeber 11 erfaßte Stellweg auf eine Ausgangslage des Stelltriebes 1 bezogen ist, auf der die im Speicher 13 abgespeicherten maximalen Stellwege beruhen. Diese Beziehung wird durch einen üblichen Steuerungsabgleich eingestellt und festgehalten.

Durch einen Motorwechsel geht die Bezugnahme des erfaßten Stellweges auf eine bestimmte Ausgangsstellung des Stelltriebes 1 jedoch verloren. Um einen solchen Motorwechsel anzeigen zu können, weist das Motorkabel 3 einen als Kennung für den jeweiligen Antriebsmotor 2 dienenden elektrischen Widerstand 14 auf, der über das Stromkabel 3 an eine Meßstufe 15 der Auswerteschaltung 12 angeschlossen wird. Mit einem Steuerungsabgleich wird der gemessene Wert des Widerstandes 14 als Kennung für den Antriebsmotor 2 in einen Speicher 16 eingelesen, der mit einer Vergleicherstufe 17 verbunden ist. Da diese Vergleicherstufe 17 auch an der Meßstufe 15 angeschlossen ist, kann mit Hilfe der Vergleicherstufe 17 überprüft werden, ob der jeweils gemessene Wert des Widerstandes 14 mit dem im Speicher 16 abgespeicherten Widerstandswert übereinstimmt. Stimmen die gemessenen und die abgespeicherten Widerstandswerte nicht überein, so bedeutet dies einen Motorwechsel, der über die Vergleicherstufe 17 und die Steuerstufe 9 in einer Anzeigeeinrichtung 18 angezeigt wird. Aufgrund dieser Anzeige ist ein Steuerungsabgleich vorzunehmen. Zu diesem Zweck kann die Anzeigeeinrichtung 18 eine Eingabeeinrichtung 19 umfassen, über die der Steuerungsabgleich vorgenommen werden kann, indem beispielsweise der Stelltrieb 1 auf die für die Bestimmung der maximalen Stellwege maßgebende Ausgangsstellung verfahren wird.

Um die Steuereinrichtung 4 für unterschiedliche Arten von Antriebsmotoren 2 einstellen zu können, die beispielsweise unterschiedliche Stellwegvorgaben benötigen, kann die Steuerstufe 9 an einen Programmspeicher 20 für an unterschiedliche Arten von Antriebsmotoren 2 angepaßte Stellwege angeschlossen werden, so daß beim Einsatz einer bestimmten Motorart das für diese Motorart abgespeicherte Steuerprogramm aufgrund der erfaßten Motorkennung über den Widerstand 14 des Motorkabels 3 in die Steuerstufe 9 geladen und der Stellwegvorgabe zugrundegelegt werden kann, was gegebenenfalls das Ablegen geänderter Stellwegwerte in den Speicher 13 einschließt. Innerhalb einer Motorart bleibt dabei die Unterscheidung einzelner Antriebsmotoren über die Motorkennung erhalten. Selbstverständlich ist die Anpassung der Steuereinrichtung nicht auf unterschiedliche Stellwege beschränkt, sonder kann auch für andere Steuerparameter vorgenommen werden.

## Patentansprüche

1. Stellvorrichtung, insbesondere für einen Arbeitstisch, mit wenigstens einem Stelltrieb, dessen mit einem Drehschrittgeber ausgerüsteter elektrischer Antriebsmotor über ein Motorkabel an eine Steuereinrichtung ansteckbar ist, die eine Leistungsstufe für den Antriebsmotor und eine an den Drehschrittgeber angeschlossene Auswerteschaltung für den Stellweg des Stelltriebes mit einem Speicher für vorgegebene Stellwege umfaßt, wobei das Motorkabel (3) mit einem eine Motorkennung bildenden elektrischen Widerstand (14) versehen ist, **dadurch gekennzeichnet,**
**daß** die Auswerteschaltung (12) eine Meßstufe (15) und einen Speicher (16) für den bei einem Steuerungsabgleich gemessenen Widerstandswert für die Motorkennung aufweist und daß die Steuereinrichtung (4) an eine über eine Vergleicherstufe (17) für den jeweils gemessenen und den abgespeicherten Widerstandswert ansteuerbare Anzeigeeinrichtung (18) für einen notwendigen Steuerungsabgleich angeschlossen ist.

2. Stellvorrichtung nach Anspruch 1, **dadurch gekennzeichnet, daß** die Anzeigeeinrichtung (18) eine Eingabeeinrichtung (19) für einen Steuerungsabgleich umfaßt.

3. Stellvorrichtung nach Anspruch 1 oder 2, **dadurch gekennzeichnet, daß** die Steuereinrichtung (4) einen in Abhängigkeit vom gemessenen Widerstandswert des Motorkabels (3) auslesbaren Programmspeicher (20) für an unterschiedliche Arten von Antriebsmotoren (2) angepaßte Steuerparameter aufweist.

## Claims

1. Actuating apparatus, in particular for a worktable, having at least one actuating drive, whose electric drive motor fitted with a rotary step transmitter can be attached to a control device via a motor cable, which control device includes a power stage for the drive motor and an evaluation circuit, connected to the rotary step transmitter, for the actuating path of the actuating drive having a memory for predetermined actuating paths, wherein the motor cable (3) is provided with an electrical resistor (14) forming a motor characteristic value, **characterised in that** the evaluation circuit (12) comprises a measuring stage (15) and a memory (16) for the resistance value, measured in the case of a control calibration, for the motor characteristic value, and **in that** the control device (4) is connected to a display device (18) for a required control calibration, which display device can be actuated via a comparator stage (17) for each measured resistance value and the stored resistance value.

2. Actuating apparatus as claimed in claim 1, **characterised in that** the display device (18) includes an input device (19) for a control calibration.

3. Actuating apparatus as claimed in claim 1 or 2, **characterised in that** the control device (4) comprises a program memory (20), which can be read-out as a function of the measured resistance value of the motor cable (3), for control parameters adapted to different types of drive motors (2).

## Revendications

1. Dispositif de réglage, en particulier pour une table de travail, avec au moins un mécanisme de transmission dont le moteur de commande électrique, doté d'un synchro-transmetteur, peut être relié à un dispositif de commande par le biais d'un câble moteur, qui comprend un étage de puissance pour le moteur de commande et un circuit d'évaluation, raccordé au synchro-transmetteur, pour la course de réglage du mécanisme de transmission, avec un dispositif de mémoire pour des courses de réglage prédéfinies, le câble moteur (3) étant pourvu d'une résistance électrique (14) formant une identification du moteur, **caractérisé en ce que** le circuit d'évaluation (12) présente un étage de mesure (15) et un dispositif mémoire (16) pour la valeur de résistance mesurée lors d'une égalisation de commande, pour l'identification du moteur, et **en ce que** le dispositif de commande (4) est raccordé à un dispositif d'affichage (18), pouvant être commandé pour la valeur de résistance respectivement mesurée et mémorisée par le biais d'un étage comparateur (17), pour une égalisation de commande nécessaire.

2. Dispositif de réglage selon la revendication 1, **caractérisé en ce que** le dispositif d'affichage (18) comprend un dispositif d'entrée (19) pour une égalisation de commande.

3. Dispositif de réglage selon la revendication 1 ou 2, **caractérisé en ce que** le dispositif de commande (4) comporte une mémoire de programme (20) pouvant être lue en fonction de la valeur de résistance mesurée du câble moteur (3) pour des paramètres de commande adaptés à différents types de moteurs de commande (2).
